# FASCICULE DE BREVET EUROPEEN

(11) **EP 0 816 965 B1**
(45) Date de publication et mention de la délivrance du brevet: **17.10.2001**
(21) Numéro de dépôt: 97201850.1
(22) Date de dépôt: 17.06.1997
(51) Int. Cl.: G05F 3/30

(54) **Générateur de tension de référence régulée en fonction de la température**
Temperaturabhängig geregelter Referenzspannungsgenerator
Reference voltage generator controlled as a function of temperature

(30) Priorité: 26.06.1996 FR 9607941
(43) Date de publication de la demande: 07.01.1998
(73) Titulaire: Koninklijke Philips Electronics N.V., 5621 BA Eindhoven (NL)
(72) Inventeur: Perraud, Jean-Claude, 75008 Paris (FR)
(74) Mandataire: Charpail, François

(56) Documents cités:
- EP-A- 0 419 819
- EP-A- 0 656 575
- GB-A- 2 218 544
- ANONYMOUS: "Line Voltage Rejection in a Bandgap Voltage Reference" IBM TECHNICAL DISCLOSURE BULLETIN, vol. 30, no. 4, septembre 1987, NEW YORK, US, pages 1424-1425, XP002028263
- ANISIMOV V I ET AL: "CIRCUIT DESIGN OF LOW-POWER REFERENCE VOLTAGE SOURCES" TELECOMMUNICATIONS AND RADIO ENGINEERING, vol. 48, no. 1, 1 janvier 1993, pages 11-17, XP000447126

## Description

La présente invention concerne un générateur de tension de référence fournissant sur une borne de sortie une tension de sortie régulée, comprenant :
. un premier et un deuxième transistors, dont les bases sont reliées ensemble et forment la borne de sortie du générateur, l'émetteur du premier transistor étant relié via une première résistance à l'émetteur du deuxième transistor, lequel est en outre relié via une deuxième résistance à une première borne d'alimentation, les collecteurs des premier et deuxième transistors étant reliés à deux sources de courant de valeurs nominales égales,
. un troisième transistor dont la base est reliée à l'une des sources de courant, le collecteur à une deuxième borne d'alimentation et l'émetteur aux bases des premier et deuxième transistors, ainsi qu'à la borne négative d'alimentation via une résistance de charge.

Un tel générateur est décrit dans le brevet européen ayant pour numéro d'enregistrement 94 203 440.6. Ce générateur a notamment pour fonction de fournir sur les bases des premier et deuxième transistors une tension dont la valeur ne varie pas en fonction de la température. La théorie décrivant ce type de systèmes est connue de l'homme de l'art. Elle repose sur le fait que la tension base-émetteur d'un transistor diminue linéairement en fonction de la température. Une chute de tension créée grâce à la première résistance, notée VR1, permet d'augmenter le potentiel de l'émetteur de manière linéaire en fonction de la température. En effet, si le premier transistor est N fois plus grand que le deuxième, la tension VR1 est égale à Vt.ln(N), avec Vt=K.T/q, où K est la constante de Boltzmann, q la charge de l'électron et T la température absolue. On a donc VR1=T.(ln(N).K/q). La diminution linéaire en fonction de la température de la tension base-émetteur, appelée Vbe, du premier transistor peut ainsi être compensée grâce à un bon dimensionnement des composants constituant le générateur. Celui-ci fonctionne de manière optimale lorsque les courants traversant les premier et deuxième transistors sont rigoureusement égaux. De plus, afin que l'effet d'Early ne crée pas de déséquilibre entre les dits transistors, leurs tensions de collecteur doivent également être identiques, ce qui n'est pas le cas dans le générateur décrit dans le document cité ci-dessus, dans lequel les collecteurs présentent une différence de potentiel due à la tension base-émetteur du troisième transistor à laquelle s'ajoute une chute de tension aux bornes d'une résistance additionnelle. Cette différence de potentiel crée un déséquilibre ayant pour effet d'altérer la qualité de la compensation en température de la tension base-émetteur du premier transistor.

La présente invention a pour but de remédier à cet inconvénient en proposant un générateur de tension dans lequel les tensions de collecteur des premier et deuxième transistors sont rendues égales, sans pour autant recourir à une structure complexe.

En effet, un générateur de tension de référence selon la présente invention est caractérisé en ce qu'il comporte, insérés entre les premier et deuxième transistors et les sources de courant, un quatrième et un cinquième transistors dont les bases sont reliées ensemble à la base du troisième transistor, dont les émetteurs sont reliés respectivement aux collecteurs des premier et deuxième transistors et dont les collecteurs sont reliés chacun à une des sources de courant.

Dans un tel générateur, chacun des collecteurs des premier et deuxième transistor est à un potentiel inférieur d'un Vbe à la tension de base du troisième transistor. De plus, chacune des bases des premier et deuxième transistors est également à un potentiel inférieur d'un Vbe à la tension de base du troisième transistor. Il en ressort que les premier et deuxième transistors fonctionnent tous deux sous une tension collecteur-émetteur nulle, ce qui est un point de fonctionnement particulièrement stable.

Une variante de l'invention présente un générateur de tension de référence tel que décrit ci-dessus, caractérisé en ce qu'il comporte un premier, un deuxième et un troisième miroirs de courant, chacun d'eux présentant une première et une deuxième branches et un point d'alimentation, les premières branches des premier et deuxième miroir de courant étant reliées respectivement aux collecteurs des quatrième et cinquième transistors, les points d'alimentation des premier et deuxième miroir de courant étant reliés à la deuxième borne d'alimentation, les deuxièmes branches des premier et deuxième miroirs de courant étant respectivement reliées aux première et deuxième branches du troisième miroir de courant dont le point d'alimentation est relié à la première borne d'alimentation, les bases des premier, deuxième et troisième transistors étant reliées ensemble à l'une des branches du troisième miroir de courant.

Une telle structure assure l'égalité des courants traversant les premier et deuxième transistors qui est nécessaire à une bonne régulation de la tension de sortie en fonction de la température. De plus, cette structure étant très simple, la tension d'alimentation d'un tel générateur peut prendre des valeurs faibles, de l'ordre de 2 Volts.

Une autre variante de l'invention présente un générateur de tension de référence tel que décrit ci-dessus, caractérisé en ce qu'il comporte, inséré entre celle des branches du premier ou deuxième miroir de courant qui n'est pas reliée à la base du troisième transistor, et celle des branches du troisième miroir de courant qui n'est pas reliée à la base du troisième transistor, un sixième transistor dont la base est reliée à l'émetteur du troisième transistor.

Grâce à ce transistor additionnel, les potentiels des deuxièmes branches de courant des premier et deuxième miroirs de courant sont identiques, étant tous deux égaux à la tension de sortie à laquelle s'ajoute un Vbe, ce qui améliore encore l'identicité des courants parcourant les premier et deuxième transistors.

Une autre variante de l'invention présente un générateur de tension de référence tel que décrit ci-dessus, caractérisé en ce que le troisième miroir de courant comporte un septième, un huitième, un neuvième et un dixième transistor, les bases des septième et huitième transistors étant reliées à leurs collecteurs respectifs et aux bases des neuvième et dixième transistors, les émetteurs des septième et neuvième transistors étant reliés respectivement aux collecteurs des huitième et dixième transistors, dont les émetteurs sont reliés ensemble et forment le point d'alimentation du troisième miroir de courant, les collecteurs des septième et neuvième transistors formant respectivement les première et deuxième branches du troisième miroir de courant, la deuxième branche du troisième miroir de courant étant reliée à la base du troisième transistor.

Cette structure du troisième miroir de courant permet de compenser en partie les courants prélevés sur sa deuxième branche.

Une autre variante de l'invention présente un générateur tel que décrit plus haut, caractérisé en ce qu'il comprend un module de démarrage lui permettant d'évoluer rapidement vers un régime stabilisé après sa mise sous tension, module comportant un onzième et un douzième transistors montés en paire différentielle, le collecteur du onzième transistor étant relié à la borne positive d'alimentation, la base du onzième transistor étant reliée aux bases des troisième, quatrième et cinquième transistors, le collecteur du douzième transistor étant relié à la première branche de celui des premier ou deuxième miroir de courant dont la deuxième branche est reliée à la base du troisième transistor, la base du douzième transistor recevant une tension de valeur nominale fixée inférieure à la tension qui est présente aux bases des troisième, quatrième et cinquième transistors lorsque le générateur fonctionne en régime établi.

Un tel module de démarrage assure une stabilisation rapide du générateur après sa mise sous tension.

L'invention sera mieux comprise à l'aide de la description suivante de quelques modes de réalisation, faite à titre d'exemple et en regard des dessins annexés dans lesquels :
- la figure 1 présente un schéma fonctionnel décrivant un générateur de tension selon l'invention,
- la figure 2 présente un schéma fonctionnel décrivant un générateur de tension selon une variante de l'invention, et
- la figure 3 présente un schéma fonctionnel décrivant un générateur de tension selon un mode de réalisation préféré de l'invention.

Selon la figure 1, un générateur de tension de référence selon l'invention, fournissant sur une borne de sortie une tension de sortie régulée Vbg, comprend :
. un premier et un deuxième transistors (T1, T2), tous deux de type NPN, dont les bases sont reliées ensemble et forment la borne de sortie du générateur, l'émetteur du premier transistor T1 étant relié via une première résistance R1 à l'émetteur du deuxième transistor T2, lequel est en outre relié via une deuxième résistance R2 à une première borne d'alimentation GND, les collecteurs des premier et deuxième transistors (T1, T2) étant reliés à deux sources de courant de valeurs nominales égales (I1, I2),
. un troisième transistor T3, de type NPN, dont la base est reliée à la source de courant I2, le collecteur à une deuxième borne d'alimentation VCC et l'émetteur aux bases des premier et deuxième transistors (T1, T2), ainsi qu'à la borne négative d'alimentation GND via une résistance de charge RL. Ce générateur comporte en outre, insérés entre les premier et deuxième transistors (T1, T2) et les sources de courant (I1, I2), un quatrième et un cinquième transistors (T4, T5), tous deux de type NPN, dont les bases sont reliées ensemble à la base du troisième transistor T3. Leurs émetteurs sont reliés respectivement aux collecteurs des premier et deuxième transistors (T1, T2). Leurs collecteurs sont reliés chacun à une des sources de courant (I1, I2).

Dans un tel générateur, la tension de collecteur de T1, notée Vc(T1), est égale à la tension de base de T3, notée Vb(T3), moins la tension base-émetteur de T4, notée Vbe(T4) : Vc(T1)=Vb(T3)-Vbe(T4). De même, on a pour T2 : Vc(T2)=Vb(T3)-Vbe(T5). Si T4 et T5 sont identiques, Vc(T1)=Vc(T2). De plus, les tensions collecteur-base de T1 et T2, notées respectivement Vcb(T1) et Vcb(T2), sont nulles, puisque Vb(T1)=Vb(T2)=Vb(T3)-Vbe(T3). Les transistors T1 et T2 sont donc tous deux polarisés en un point de fonctionnement particulièrement stable.

La figure 2 présente un schéma fonctionnel décrivant un générateur de tension selon une variante de l'invention, qui comporte un premier, un deuxième et un troisième miroirs de courant (M1, M2, et M3), chacun d'eux présentant une première et une deuxième branches et un point d'alimentation. Les premières branches des premier et deuxième miroir de courant (M1, M2) sont reliées respectivement aux collecteurs des quatrième et cinquième transistors (T4, T5). Les points d'alimentation des premier et deuxième miroirs de courant (M1, M2) sont reliés à la deuxième borne d'alimentation VCC. Les deuxièmes branches des premier et deuxième miroirs de courant (M1, M2) sont reliées respectivement aux première et deuxième branches du troisième miroir de courant M3 dont le point d'alimentation est relié à la première borne d'alimentation GND. Les bases des premier, deuxième et troisième transistors (T1, T2 et T3) sont reliées ensemble à la deuxième branche du troisième miroir de courant M3.

Une telle structure assure l'égalité des courants traversant les premier et deuxième transistors (T1, T2) qui est nécessaire à une bonne régulation de la tension de sortie Vbg en fonction de la température.

La figure 3 présente un schéma fonctionnel décrivant un générateur de tension selon un mode de réalisation préféré de l'invention, qui comporte, inséré entre la deuxième branche du premier miroir de courant M1 et la première branche du troisième miroir de courant M3 , un sixième transistor T6 de type PNP dont la base est reliée à l'émetteur du troisième transistor T3.

Le potentiel de la deuxième branche du premier miroir de courant M1 est égal à Vbg+Vbe(T6), tandis que le potentiel de la deuxième branche du deuxième miroir de courant M2 est égal à Vbg+Vbe(T3). Dans un tel circuit, les valeurs des tensions Vbe des différents transistors sont très proches les unes des autres. Grâce à ce transistor additionnel T6, les potentiels des deuxièmes branches de courant des premier et deuxième miroirs de courant (M1, M2) sont donc identiques, ce qui améliore encore l'identicité des courants parcourant les premier et deuxième transistors (T1, T2).

Dans le générateur de tension représenté sur la figure 3, le troisième miroir de courant M3 comporte un septième, un huitième, un neuvième et un dixième transistor (T7, T8, T9 et T10). Les bases des septième et huitième transistors (T7, T8) sont reliées à leurs collecteurs respectifs et aux bases des neuvième et dixième transistors (T9, T10). Les émetteurs des septième et neuvième transistors (T7, T9) sont reliés respectivement aux collecteurs des huitième et dixième transistors (T8, T10), dont les émetteurs sont reliés ensemble et forment le point d'alimentation du troisième miroir de courant M3. Les collecteurs des septième et neuvième transistors (T7, T9) forment respectivement la première et la deuxième branche du troisième miroir de courant M3. La deuxième branche du troisième miroir de courant est reliée à la base du troisième transistor T3.

Le courant entrant dans la deuxième branche du miroir de courant M3 est amputé des courants de base des troisième, quatrième et cinquième transistors. La structure dissymétrique du miroir de courant M3 décrite ci-dessus permet de compenser ces pertes, car les courants de base des transistors que contient le miroir de courant M3 sont prélevés sur le courant entrant dans la première branche, rétablissant ainsi la symétrie entre les deux courants entrants, et améliorant l'identicité des courants parcourant les premier et deuxième transistors qui résultent des réflexions des courants entrant dans le miroir de courant M3 en provenance des miroirs M1 et M2. Les miroirs de courant M1 et M2 sont constitués ici respectivement par les transistors T13, T14 et T15, T16, tous quatre de type PNP.

Si la tension de sortie Vbg d'un tel générateur est de 1,2V, la tension minimale d'alimentation VCC, qui est par exemple égale à Vbg+Vbe(T4)-Vceₛₐₜ(T13), avec Vbe(T14) et Vceₛₐₜ(T13) respectivement de l'ordre de 0,6V et 0,2V sera donc voisine de 2V, ce qui permet au générateur de consommer peu d'énergie, et le rend particulièrement adapté pour des utilisations dans des appareils portables, comme des téléphones sans fil.

Le générateur de tension représenté sur la figure 3 comprend de plus un module de démarrage MD lui permettant d'évoluer rapidement vers un régime stabilisé après sa mise sous tension. Ce module MD comporte un onzième et un douzième transistors (T11, T12), tous deux de type NPN, montés en paire différentielle. Le collecteur du onzième transistor T11 est relié à la deuxième borne d'alimentation VCC, sa base étant reliée aux bases des troisième, quatrième et cinquième transistors (T3, T4, T5). Le collecteur du douzième transistor T12 est relié à la première branche du deuxième miroir de courant M2, sa base étant reliée, par l'intermédiaire d'une résistance R0 à la deuxième borne d'alimentation VCC. La base du douzième transistor T12 est en outre reliée à la base d'un dix-septième transistor T17, de type NPN, monté en diode, dont l'émetteur est relié par l'intermédiaire d'un dix-huitième transistor T18, de type NPN, à la première borne d'alimentation GND. Le dix-huitième transistor T18 est monté en miroir de courant avec un dix-neuvième transistor T19, de type NPN, dont le collecteur est relié aux émetteurs des onzième et douzième transistors (T11, T12). La résistance R0 débite un courant fixe I0, dont la valeur est (VCC-2.Vbe)/R0. Ce courant est reproduit par le miroir de courant (T18, T19) et polarise ainsi la paire différentielle (T11, T12). La base du troisième transistor est en permanence à un potentiel égal à 2.Vbe. Au démarrage, la tension de sortie Vbg du générateur est nulle. La tension appliquée à la base du onzième transistor T11 est donc très inférieure à 2.Vbe, et le douzième transistor T12 conduit le courant I0. Ce courant est reproduit par le miroir M2, et permet la mise en conduction du troisième transistor T3, lequel conduit alors un courant vers la résistance de charge RL, faisant ainsi augmenter la tension de sortie Vbg. Le courant 10 reproduit par le miroir M2 permet aussi la mise en conduction des quatrième et cinquième transistors (T4, T5) pendant que le courant I0, successivement réfléchi par les miroirs M3 et M2 est envoyé vers le premier transistor T1. Lorsque la tension de sortie Vbg du générateur est stabilisée, la base du onzième transistor T11 est à un potentiel dont la valeur est de l'ordre de Vbg+Vbe. La tension régulée Vbg étant elle-même de l'ordre de 2.Vbe, le potentiel appliqué à la base du onzième transistor T11 est alors supérieur à 2.Vbe, qui est le potentiel appliqué à la base du douzième transistor T12. Celui-ci se bloque, désolidarisant donc le module de démarrage MD du reste du générateur.

## Revendications

1. Générateur de tension de référence fournissant sur une borne de sortie une tension de sortie régulée, comprenant :
. un premier et un deuxième transistors, dont les bases sont reliées ensemble et forment la borne de sortie du générateur, l'émetteur du premier transistor étant relié via une première résistance à l'émetteur du deuxième transistor, lequel est en outre relié via une deuxième résistance à une première borne d'alimentation, les collecteurs des premier et deuxième transistors étant reliés à deux sources de courant de valeurs nominales égales,
. un troisième transistor dont la base est reliée à l'une des sources de courant, le collecteur à une deuxième borne d'alimentation et l'émetteur aux bases des premier et deuxième transistors, ainsi qu'à la borne négative d'alimentation via une résistance de charge,
générateur **caractérisé en ce qu'**il comporte, insérés entre les premier et deuxième transistors et les sources de courant, un quatrième et un cinquième transistors dont les bases sont reliées ensemble à la base du troisième transistor, dont les émetteurs sont reliés respectivement aux collecteurs des premier et deuxième transistors et dont les collecteurs sont reliés chacun à une des sources de courant.

2. Générateur de tension de référence selon la revendication 1, **caractérisé en ce qu'**il comporte un premier, un deuxième et un troisième miroirs de courant, chacun d'eux présentant une première et une deuxième branches et un point d'alimentation, les premières branches des premier et deuxième miroir de courant étant reliées respectivement aux collecteurs des quatrième et cinquième transistors, les points d'alimentation des premier et deuxième miroir de courant étant reliés à la deuxième borne d'alimentation, les deuxièmes branches des premier et deuxième miroirs de courant étant respectivement reliées aux première et deuxième branches du troisième miroir de courant dont le point d'alimentation est relié à la première borne d'alimentation, les bases des premier, deuxième et troisième transistors étant reliées ensemble à l'une des branches du troisième miroir de courant.

3. Générateur de tension de référence selon la revendication 2, **caractérisé en ce qu'**il comporte, inséré entre celle des branches du premier ou deuxième miroir de courant qui n'est pas reliée à la base du troisième transistor, et celle des branches du troisième miroir de courant qui n'est pas reliée à la base du troisième transistor, un sixième transistor dont la base est reliée à l'émetteur du troisième transistor.

4. Générateur de tension de référence selon l'une des revendications 2 ou 3, **caractérisé en ce que** le troisième miroir de courant comporte un septième, un huitième, un neuvième et un dixième transistor, les bases des septième et huitième transistors étant reliées à leurs collecteurs respectifs et aux bases des neuvième et dixième transistors, les émetteurs des septième et neuvième transistors étant reliés respectivement aux collecteurs des huitième et dixième transistors, dont les émetteurs sont reliés ensemble et forment le point d'alimentation du troisième miroir de courant, les collecteurs des septième et neuvième transistors formant respectivement les première et deuxième branches du troisième miroir de courant, la deuxième branche du troisième miroir de courant étant reliée à la base du troisième transistor.

5. Générateur selon l'une des revendications 2 à 4, **caractérisé en ce qu'**il comprend un module de démarrage lui permettant d'évoluer rapidement vers un régime stabilisé après sa mise sous tension, module comportant un onzième et un douzième transistors montés en paire différentielle, le collecteur du onzième transistor étant relié à la deuxième borne d'alimentation, la base du onzième transistor étant reliée aux bases des troisième, quatrième et cinquième transistors, le collecteur du douzième transistor étant relié à la première branche de celui des premier ou deuxième miroir de courant dont la deuxième branche est reliée à la base du troisième transistor, la base du douzième transistor recevant une tension de valeur nominale fixée inférieure à la tension qui est présente aux bases des troisième, quatrième et cinquième transistors lorsque le générateur fonctionne en régime établi.

## Patentansprüche

1. Referenzspannungsgenerator, der an einer Ausgangsklemme eine geregelte Ausgangsspannung liefert, mit:
. einem ersten und zweiten Transistor, deren Basen miteinander verbunden sind und die Ausgangsklemme des Generators bilden, wobei der Emitter des ersten Transistors über einen ersten Widerstand mit dem Emitter des zweiten Transistors verbunden ist, der zudem über einen zweiten Widerstand mit einer ersten Versorgungsklemme verbunden ist, wobei die Kollektoren des ersten und zweiten Transistors mit zwei Stromquellen selben nominalen Werts verbunden sind,
. einem dritten Transistor, dessen Basis mit einer der Stromquellen, dessen Kollektor mit einer zweiten Versorgungsklemme und dessen Emitter mit den Basen des ersten und zweiten Transistors, sowie mit der negativen Versorgungsklemme verbunden ist, über einen Ladewiderstand,
**dadurch gekennzeichneter** Generator, daß er, eingefügt zwischen dem ersten und zweiten Transistor und den Stromquellen, einen vierten und einen fünften Transistor aufweist, deren Basen zusammen mit der Basis des dritten Transistors verbunden sind, wobei die Emitter respektive mit den Kollektoren des ersten und zweiten Transistors und die Kollektoren jeweils mit einer der Stromquellen verbunden sind.

2. Referenzspannungsgenerator nach Anspruch 1, **dadurch gekennzeichnet, daß** er einen ersten, einen zweiten und einen dritten Stromspiegel enthält, von denen jeder einen ersten und einen zweiten Zweig und einen Versorgungspunkt aufweist, wobei die ersten Zweige des ersten und zweiten Stromspiegels respektive mit den Kollektoren des vierten und fünften Transistors verbunden sind, die Versorgungspunkte des ersten und zweiten Stromspiegels mit der zweiten Versorgungsklemme verbunden sind, die zweiten Zweige des ersten und zweiten Stromspiegels jeweils mit den ersten und zweiten Zweigen des dritten Stromspiegels verbunden sind, dessen Versorgungspunkt mit der ersten Versorgungsklemme verbunden ist, und die Basen des ersten, zweiten und dritten Transistors zusammen mit einem der Zweige des dritten Stromspiegels verbunden sind.

3. Referenzspannungsgenerator nach Anspruch 2, **dadurch gekennzeichnet, daß** er, eingefügt zwischen dem Zweig des ersten oder zweiten Stromspiegels, der nicht mit der Basis des dritten Transistors verbunden ist, und dem Zweig des dritten Stromspiegels, der nicht mit der Basis des dritten Transistors verbunden ist, einen sechsten Transistor aufweist, dessen Basis mit dem Emitter des dritten Transistors verbunden ist.

4. Referenzspannungsgenerator nach einem der Ansprüche 2 oder 3, **dadurch gekennzeichnet, daß** der dritte Stromspiegel einen siebten, achten, neunten und zehnten Transistor aufweist, wobei die Basen des siebten und achten Transistors mit ihren respektiven Kollektoren und mit den Basen des neunten und zehnten Transistors verbunden sind, die Emitter des siebten und neunten Transistors mit respektive den Kollektoren des achten und zehnten Transistors verbunden sind, deren Emitter miteinander verbunden sind und den Versorgungspunkt des dritten Stromspiegels bilden, die Kollektoren des siebten und neunten Transistors respektive den ersten und zweiten Zweig des dritten Stromspiegels bilden, und der zweite Zweig des dritten Stromspiegels mit der Basis des dritten Transistors verbunden ist.

5. Generator nach einem der Ansprüche 2 oder 3, **dadurch gekennzeichnet, daß** er ein Startmodul enthält, das ihm ein schnelles Erlangen eines stabilisierten Zustands ermöglicht, nachdem er eingeschaltet wird, wobei das Modul einen elften und einen zwölften Transistor aufweist, als Differentialpaar geschaltet, der Kollektor des elften Transistors mit der zweiten Versorgungsklemme verbunden ist, die Basis des elften Transistors mit den Basen des dritten, vierten und fünften Transistors verbunden ist, der Kollektor des zwölften Transistors mit dem des ersten Zweigs des ersten oder zweiten Stromspiegels verbunden ist, dessen zweiter Zweig mit der Basis des dritten Transistors verbunden ist, und die Basis des zwölften Transistors eine Spannung eines festen nominalen Werts unter der Spannung erhält, die an den Basen des dritten, vierten und fünften Transistors vorhanden ist, wenn der Generator in etabliertem Zustand arbeitet.

## Claims

1. A reference voltage generator which supplies a controlled output voltage at an output terminal, which generator comprises:
- a first and a second transistor whose bases are interconnected and form the output terminal of the generator, the emitter of the first transistor being connected via a first resistor to the emitter of the second transistor, which latter emitter is also connected via a second resistor to a first supply terminal, while the collectors of the first and the second transistor are connected to two current sources of equal nominal values,
- a third transistor whose base is connected to one of the current sources, whose collector is connected to a second supply terminal, and whose emitter is connected to the bases of the first and the second transistor as well as to the negative supply terminal via a charge resistor,
which generator is **characterized in that** it comprises, inserted between the first and second transistors and the current sources, a fourth and a fifth transistor whose bases are jointly connected to the base of the third transistor, whose emitters are connected to the respective collectors of the first and the second transistor, and whose collectors are each connected to one of the current sources.

2. A reference voltage generator as claimed in Claim 1, **characterized in that** it comprises a first, a second, and a third current mirror, each comprising a first and a second branch and a supply point, the first branches of the first and the second current mirror being connected to the collectors of the fourth and the fifth transistor, respectively, while the supply points of the first and the second current mirror are connected to the second supply terminal, the second branches of the first and of the second current mirror are connected to the first and to the second branch, respectively, of the third current mirror, whose supply point is connected to the first supply terminal, and the bases of the first, the second, and the third transistor are jointly connected to one of the branches of the third current mirror.

3. A reference voltage generator as claimed in Claim 2, **characterized in that** it comprises a sixth transistor whose base is inserted to the emitter of the third transistor and which is connected between that one of the branches of the first or second current mirror which is not connected to the base of the third transistor and that one of the branches of the third current mirror which is not connected to the base of the third transistor.

4. A reference voltage generator as claimed in one of the Claims 2 and 3, **characterized in that** the third mirror current comprises a seventh, an eighth, a ninth, and a tenth transistor, the bases of the seventh and the eighth transistor being connected to their respective collectors and to the bases of the ninth and the tenth transistor, the emitters of the seventh and the ninth transistor being connected to the respective collectors of the eighth and the tenth transistor, of which the emitters are interconnected and constitute the supply point of the third current mirror, while the collectors of the seventh and the ninth transistor form the first and the second branch, respectively, of the third current mirror, the second branch of the third current mirror being connected to the base of the third transistor.

5. A generator as claimed in one of the Claims 2 to 4, **characterized in that** it comprises a starting module which enables it to evolve rapidly into a stabilized state after a supply voltage has been applied to it, which module comprises an eleventh and a twelfth transistor arranged as a differential pair, the collector of the eleventh transistor being connected to the positive supply terminal, the base of the eleventh transistor being connected to the bases of the third, the fourth, and the fifth transistor, the collector of the twelfth transistor being connected to the first branch of that one from the first and second current mirrors of which the second branch is connected to the base of the third transistor, while the base of the twelfth transistor receives a voltage of a nominal fixed value lower than the voltage which is applied to the bases of the third, fourth, and fifth transistors when the generator is in the nominal operational state.
